# FASCICULE DE BREVET EUROPEEN

(11) **EP 0 466 602 B1**
(45) Date de publication et mention de la délivrance du brevet: **28.06.1995**
(21) Numéro de dépôt: 91401948.4
(22) Date de dépôt: 12.07.1991
(51) Int. Cl.: F01D 9/04

(54) **Aubes statoriques pour turbines fabriquées en matériau composite thermostructural**
Statorschaufeln für Turbinen, hergestellt aus einem thermostrukturellen Verbundmaterial
Statorranes for turbines made from thermostructural composite material

(30) Priorité: 12.07.1990 FR 9008903
(43) Date de publication de la demande: 15.01.1992
(73) Titulaire: SOCIETE EUROPEENNE DE PROPULSION, 92150 Suresnes (FR)
(72) Inventeur: Ciais, Jean-Pierre, F-33290 Blanquefort (FR); Fouillot, Jacques G., F-33270 Floirac (FR)
(74) Mandataire: Joly, Jean-Jacques

(56) Documents cités:
- DE-C- 759 514
- DE-C- 879 487
- FR-A- 1 006 122
- FR-A- 1 121 516
- FR-A- 2 623 246
- US-A- 3 188 051

## Description

La présente invention concerne un aubage fixe de distributeur de turbine ou de compresseur à gaz.

Un distributeur de turbine comprend un ensemble d'aubes fixes disposées entre un carter intérieur et un carter extérieur. Les figures 1 et 2 illustrent un distributeur monobloc avec des aubes 1 entre des carters intérieur 2 et extérieur 3.

Habituellement, les technologies utilisées pour la fabrication d'un distributeur de turbine sont la fonderie et la forge de précision, que ce soit pour fabriquer une pièce monobloc, ou pour fabriquer un distributeur à aubes rapportées.

Pour assurer un fonctionnement à des températures élevées, il peut être envisagé de remplacer les aubages traditionnels en métal ou alliage métallique par des aubages en matériau réfractaire.

La réalisation des aubes en céramique massive, notamment en céramique frittée est difficile à envisager. En effet, en raison de leur nature fragile, les céramiques frittées ont généralement des tenues aux chocs thermiques et des caractéristiques mécaniques limitées. Par conséquent, des problèmes difficiles à résoudre seraient en particulier rencontrés pour réaliser un montage des aubes entre les carters intérieur et extérieur évitant l'application sur les aubes de toute contrainte due à une dilatation différentielle.

Aussi, les inventeurs ont envisagé la réalisation des aubes en un matériau composite thermostructural.

Les matériaux composites thermostructuraux sont bien connus. Ils sont constitués par un renfort fibreux réfractaire, par exemple en fibres de carbone ou en fibres céramiques, densifié par une matrice réfractaire, par exemple également en carbone ou céramique. Ces matériaux, en raison de la présence d'une texture de renfort fibreux et de leur nature réfractaire, ont une bonne tenue mécanique, qui les rend aptes à constituer des éléments de structure, et conservent leurs caractéristiques mécaniques jusqu'à des températures élevées, et ne présentent pas le caractère fragile des céramiques massives.

C'est pourquoi la présente invention a pour but de proposer une architecture de distributeur de turbine ou de compresseur à gaz particulièrement adaptée à la réalisation des aubes fixes en matériau composite thermostructural.

Ce but est atteint grâce à un distributeur formé d'aubes fixes rapportées disposées entre un carter intérieur et un carter extérieur, chaque aube ayant une partie formant profil aérodynamique et de talons intérieur et extérieur qui définissent les distances entre aubes voisines, aubage dans lequel, conformément à l'invention telle que définie dans la revendication independante 1.

Comme expliqué plus loin, le fait de prévoir chaque aube avec des talons asymétriques, c'est-à-dire avec des talons s'étendant chacun d'un seul côté du profil aérodynamique, permet une élaboration relativement aisée du renfort fibreux des aubes, par exemple par formage d'une préforme constituée de strates de tissus ou d'une texture tridimensionnelle telle qu'une texture aiguilletée.

En outre, le montage particulier des aubes entre les carters et le comportement élastique en flexion du matériau composite autorisent des dilatations différentielles sans dommage pour l'aubage.

L'invention sera mieux comprise à la lecture de la description faite ci-après, à titre indicatif mais non limitatif, en référence aux dessin annexés sur lesquels :
- la figure 1 illustre très schématiquement une partie d'un distributeur de turbine monobloc de l'art antérieur,
- la figure 2 est une vue en coupe d'une aube du distributeur de la figure 1,
- la figure 3 illustre très schématiquement une partie d'un distributeur de turbine selon un mode de réalisation de l'invention,
- la figure 4 est une vue schématique en perspective d'une aube du distributeur de la figure 3,
- la figure 5 est une vue en coupe suivant le plan V de la figure 4 montrant le profil aérodynamique formé par la partie centrale de l'aube de la figure 4,
- les figures 6A à 6C illustrent différentes phases du processus de réalisation d'une aube en matériau composite thermostructural telle que celle de la figure 4,
- la figure 7 illustre très schématiquement une partie d'un distributeur de turbine selon un autre mode de réalisation de l'invention, et
- la figure 8 est une vue schématique en perspective d'une aube du distributeur de la figure 7.

Un premier mode de réalisation d'un distributeur de turbine muni d'aubes fixes et conformes à la présente invention est illustré par les figures 3 à 5.

Les aubes fixes 10 sont montées entre un carter annulaire intérieur 20 et un carter annulaire extérieur 22. Chaque aube 10 a sensiblement une forme de C avec une partie centrale 12 formant profil aérodynamique prolongée par deux talons asymétriques intérieur 14 et extérieur 16. Les talons 14 et 16 s'étendent d'un seul et même côté de la partie 12, en l'espèce du côté de l'intrados 12a.

Les talons 14, 16, d'une aube s'appuient par leurs bords d'extrémité 14a, 16a sur l'extrados 12b d'une aube voisine et définissent par conséquent la distance ou pas entre les aubes, les bords 14a, 16a des talons ayant une forme qui épouse celle de l'extrados 12b.

Des pions 16 sont logés dans des trous formés dans les faces internes des carters 20 et 22 et font saillie dans l'intervalle entre ceux-ci. Les pions 18 forment des butées contre lesquelles s'appuient les talons d'au moins une aube 10, des encoches recevant les pions 18 étant formées à cet effet dans les bords d'extrémité des talons. Les pions 18 déterminent l'orientation des aubes 10 dans l'intervalle entre les carters, c'est-à-dire essentiellement l'orientation des profils aérodynamiques 12. En outre, les pions 18 assurent un blocage en rotation des aubes 10 après leur montage.

Les talons 14 et 16 ont des surfaces externes 14b, 16b non exactement cylindriques de sorte qu'elles n'épousent pas les faces internes des carters 20, 22. Plus précisément, chaque talon 14, 16 s'appuie sur le carter correspondant par une partie seulement de sa surface externe, au voisinage de son extrémité 14a, 16a. Ainsi, à partir de la zone d'appui de chaque talon, un jeu J est ménagé entre le talon et la surface du carter adjacent, jeu qui peut croître progressivement jusqu'au niveau de la partie centrale 12.

Les aubes 10 sont réalisées en un matériau composite thermostructural qui, par sa nature, présente une certaine élasticité en flexion. De ce fait, et grâce aux jeux J, les aubes 10 peuvent s'accomoder sans dommage de dilatations différentielles entre elles-mêmes et les carters 20, 22, ceux-ci pouvant être dans le même matériau que les aubes, ou dans un matériau différent, par exemple métallique. Au montage, à température ambiante, les talons des aubes 10 sont au mois légèrement précontraints en flexion pour assurer un appui effectif sur les faces internes des carters.

En variante, il est possible de ménager un jeu J entre seulement l'un des talons de chaque aube et le carter adjacent, l'autre talon épousant la face interne du carter contre laquelle il est en appui.

Toujours en variante, les aubes pourront présenter une forme en C avec des talons asymétriques qui s'étendent tous deux du côté de l'extrados.

Un procédé de fabrication d'aubes 10 telles que celle de la figure 4 sera maintenant décrit en référence aux figures 6A à 6C.

Une préforme fibreuse 30, destinée à constituer le renfort du matériau composite constitutif des aubes, est par exemple élaborée par empilement de strates de tissu 32 et moulage des strates dans un outillage 34.

Le tissu dans lequel sont découpées les strates 32 est en fibres réfractaires, par exemple en fibres de carbone ou en fibres céramiques, telles que des fibres de carbure de silicium.

L'outillage 34 comprend un poinçon 34a dont la forme est celle de l'intrados 12a et du profil interne des talons 14, 16. Le poinçon 34a définit, avec la partie complémentaire 34b de l'outillage 34 un volume d'épaisseur constante et de section en C dans laquelle s'inscrit la forme en C d'une aube 10.

La préforme 30 pourra être réalisée autrement que par empilement de strates de tissu, par exemple par mise en forme d'une texture tridimensionnelle ayant l'épaisseur désirée, telle qu'une texture aiguilletée ou une texture obtenue par tissage tridimensionnel.

La préforme 30, maintenue dans l'outillage est introduite dans une enceinte pour être densifiée par infiltration chimique en phase vapeur d'une matière constituant la matrice du matériau composite, par exemple du carbone ou une céramique, telle que du carbure de silicium.

Les procédés d'infiltration chimique en phase vapeur de carbone ou de carbure de silicium sont bien connus de sorte qu'il n'est pas nécessaire de les décrire ici en détail.

L'infiltration peut être réalisée en plusieurs phases, dont une première phase au cours de laquelle l'infiltration est réalisée seulement jusqu'à obtenir une liaison entre les fibres de la préforme qui soit suffisante pour que celle-ci conserve sa forme après retrait de l'outillage. Après cette première phase de consolidation, l'infiltration chimique en phase vapeur peut être poursuivie sur la préforme sortie de l'outillage jusqu'à obtenir une pièce densifiée 40 (figure 6B).

Après densification, un usinage est nécessaire au moins pour former l'extrados, comme le montre, en coupe, la figure 6C, ainsi que pour former les surfaces externes des talons, afin de ménager le jeu J, et pour former les bords extrêmes des talons, afin de leur donner une forme correspondant à celle de l'extrados sur lequel ils sont destinés à s'appuyer.

Les aubes peuvent ainsi être fabriquées une par une depuis l'élaboration de la préforme jusqu'à la densification et l'usinage final.

En variante, il est possible de réaliser un profilé densifié de longueur correspondant à plusieurs aubes. Le profilé est alors découpé avant usinage des aubes.

La définition des aubes avec des talons asymétriques permet une réalisation aisée de la préforme fibreuse pour former un profilé d'épaisseur constante, avec une continuité des strates de tissu formant le renfort.

Il en serait différemment pour des aubes ayant des talons symétriques, par exemple des aubes en forme de I, pour lesquelles la réalisation de la préforme serait notablement plus complexe.

Un autre mode de réalisation d'un distributeur de turbine selon l'invention est illustré par les figures 7 et B. Des mêmes références désignent les éléments de ce distributeur semblables à ceux du distributeur des figures 3 à 5.

Le distributeur de turbine des figures 7 et 8 se distingue de celui des figures 3 à 5 par la forme des aubes 50. Celles-ci ont en effet une forme en Z avec une partie centrale 52 constituant le profil aérodynamique semblable à la partie centrale 12 des aubes 10 et deux talons asymétriques intérieur et extérieur 54, 56 qui s'étendent respectivement du côté de l'extrados 52b et du côté de l'intrados 52a.

Bien entendu, les dispositions des talons 54 et 56 pourraient être inversées.

Les talons 54 et 56 d'une aube 50 s'appuient par leurs bords d'extrémité 54a et 56a contre, respectivement, l'intrados d'une des aubes voisines et l'extrados de l'autre aube voisine, et définissent la distance entre les aubes.

Des pions 18 déterminent l'orientation des aubes 50 et bloquent celles-ci en rotation.

Comme le montre la figure 7, les faces externes 54b, 56b des talons 54, 56 sont en contact avec les surfaces internes des carters 20, 22 sur une partie seulement de leur surface, afin de ménager des jeux J′. Le contact entre les talons et les carters peut dans ce cas être situé quelque peu en retrait des extrémités des talons de sorte que la compensation de dilatation différentielle se fasse au moins en partie par basculement des talons, et non pas seulement par flexion de ceux-ci.

La fabrication des aubes 50 est réalisée par élaboration d'une préforme fibreuse, densification de celle-ci et usinage final. La préforme est, comme précédemment, élaborée par drapage de strates de tissu et moulage dans un outillage de forme appropriée.

## Revendications

1. Distributeur, notamment de turbine, formé d'aubes fixes (10 ; 50) rapportées disposées entre un carter intérieur (20) et un carter extérieur (22), chaque aube ayant une partie (12 ; 52) formant profil aérodynamique et de talons intérieur (14 ; 54) et extérieur (16 ; 56) asymétriques qui définissent les distances entre aubes voisines, caractérisé en ce que :
- les aubes (10 ; 50) sont en matériau composite thermostructural,
- l'un au moins des talons intérieur (14 ; 54) et extérieur (16 ; 56) d'une aube s'appuie sur l'extrados (12b; 52b) ou l'intrados (12a ; 52a) d'une aube voisine, et
- l'un au moins des talons (14, 16 ; 54, 56) de chaque aube est en appui sur le carter adjacent par une partie seulement de sa surface externe, de manière à autoriser une flexion sous l'effet d'une dilatation différentielle entre l'aube et le carter.

2. Distributeur selon la revendication 1, caractérisé en ce que l'appui partiel entre un talon (14, 16) d'une aube (10) et le carter adjacent (20, 22) est réalisé au voisinage de l'extrémité du talon.

3. Distributeur selon l'une quelconque des revendications 1 et 2, caractérisé en ce que les talons intérieur (14) et extérieur (16) de chaque aube (10) sont situés d'un même côté de la partie (12) formant profil aérodynamique.

4. Distributeur selon l'une quelconque des revendications 1 et 2, caractérisé en ce que les talons intérieur (54) et extérieur (56) de chaque aube (50) sont situés respectivement d'un côté et de l'autre côté de la partie (52) formant profil aérodynamique.

5. Distributeur selon l'une quelconque des revendications 1 à 4, caractérisé en ce que chaque talon (14, 16 ; 54, 56) d'une aube (10 ; 50) est en appui sur le carter adjacent (20, 22) par une partie seulement de sa surface externe.

6. Distributeur selon l'une quelconque des revendications 1 à 5, caractérisé en ce qu'il comprend des pions (18) solidaires des carters intérieur (20) et extérieur (22) et sur lesquels s'appuient les bords des talons (14, 16 ; 54, 56) d'au moins une aube (10 ; 50) afin d'immobiliser les aubes entre les carters intérieur et extérieur dans des positions voulues.

7. Distributeur selon l'une quelconque des revendications 1 à 6, caractérisé en ce que les aubes (10 ; 50) sont réalisées en matériau composite à matrice céramique.

## Claims

1. Bladed stator, notably for turbine, comprised of fixed assembled blades (10; 50) arranged between an inner ring (20) and an outer ring (22), each blade having a portion (12; 52) defining an aerodynamic profile and asymmetrical inner (14; 54) and outer (16; 56) roots that define a separation between neighbouring blades,
characterised in that:
- the blades (10; 50) are made of thermostructural composite material,
- at least one of the inner (14; 54) and outer (16; 56) roots of a blade bears against the outer surface (12b; 52b) or the inner surface (12a; 52a) of a neighbouring blade, and
- at least one of the roots (14, 16; 54, 56) of each blade presses against the adjacent ring by a part only of its external surface, so as to allow a deflection under the effect of a differential expansion between the blade and the ring.

2. Bladed stator according to claim 1, characterised in that the partial pressing of one root (14, 16) of a blade (10) against the adjacent ring (20, 22) is achieved in the vicinity of the end of the root.

3. Bladed stator according to any one of claims 1 and 2, characterised in that the inner (14) and outer (16) roots of each blade (10) are located on one and the same side of the portion defining an aerodynamical profile.

4. Bladed stator according to any one of claims 1 and 2, characterised in that the inner (54) and outer (56) roots of each blade (50) are respectively located on either side of the portion (52) defining an aerodynamical profile.

5. Bladed stator according to any one of claims 1 to 4, characterized in that each root (14, 16; 54, 56) of one blade (10; 50) presses against the adjacent ring (20, 22) by a part only of its external surface.

6. Bladed stator according to any one of claims 1 to 5, characterised in that it comprises slugs (18) affixed to the inner (20) and outer (22) rings and on which bear the edges of the roots (14, 16; 54, 56) of at least one blade (10; 50) thereby blocking the blades in a desired position between the inner and outer rings.

7. Bladed stator according to any one of claims 1 to 6, characterised in that the blades (10; 50) are made of a ceramic matrix composite material.

## Patentansprüche

1. Leitschaufelapparat, insbesondere für eine Turbine, bestehend aus festen, aufgesetzten Schaufeln (10; 50), die zwischen einem Innengehäuse (20) und einem Außengehäuse (22) angeordnet sind und von denen jede einen Abschnitt (12; 52) hat, der ein aerodynamisches Profil bildet, und asymmetrische innere Stege (14; 54) und äußere Stege (16; 56), die die Abstände zwischen benachbarten Schaufeln begrenzen, **dadurch gekennzeichnet daß**:
- die Schaufeln (10; 50) aus einem thermostrukturellen Verbundmaterial bestehen,
- sich wenigstens einer der inneren Stege (14; 54) und der äußeren Stege (16; 56) einer Schaufel auf der Außenseite (12; 52b) oder der Unterseite (12a; 52a) einer benachbarten Schaufel abstützt, und
- sich wenigstens einer der Stege (14, 16; 54, 56) jeder Schaufel an die benachbarten Gehäuse nur mit einem Teil seiner äußeren Oberfläche derart abstützt, daß eine Biegung unter der Wirkung einer unterschiedlichen Wärmedehnung zwischen der Schaufel und dem Gehäuse ermöglicht wird.

2. Leitschaufelapparat nach Anspruch 1 oder 2 **dadurch gekennzeichnet daß** die teilweise Abstützung zwischen einem Steg (14, 16) einer Schaufel (10) und dem benachbarten Gehäuse (20, 22) nahe dem Ende des Stegs gebildet ist.

3. Leitschaufelapparat nach Anspruch 1 oder 2 **dadurch gekennzeichnet daß** der innere Steg (14) und der äußere Steg (16) jeder Schaufel (10) auf der selben Seite des Abschnittes (12) liegen, der das aerodynamische Profil bildet.

4. Leitschaufelapparat nach Anspruch 1 oder 2 **dadurch gekennzeichnet daß** der innere Steg (54) und der äußere Steg (56) jeder Schaufel (50) jeweils auf der einen und der anderen Seite des Abschnittes (52) liegt, der das aerodynamische Profil bildet.

5. Leitschaufelapparat nach einem der Ansprüche 1 bis 4 **dadurch gekennzeichnet daß** sich jeder Steg (14, 16; 54, 65) einer Schaufel (10; 15) an dem benachbarten Gehäuse (20, 22) nur mit einem Teil seiner äußeren Oberfläche abstützt.

6. Leitschaufelapparat nach einem der Ansprüche 1 bis 5 **gekennzeichnet durch** Zapfen (18), die mit dem inneren Gehäuse (20) und dem äußeren Gehäuse (22) verbunden sind und auf denen sich die Ränder der Zapfen (14, 16; 54, 56) wenigstens einer Schaufel (10; 50) abstützen, um die Schaufeln zwischen den inneren und dem äußeren Gehäuse in Sollpositionen zu halten.

7. Leitschaufelapparat nach einem der Ansprüche 1 bis 6 **dadurch gekennzeichnet daß** die Schaufeln (10; 50) aus einem Verbundmaterial mit keramischer Matrix hergestellt sind.
